# EUROPÄISCHE PATENTSCHRIFT

(11) **EP 2 824 253 B1**
(45) Veröffentlichungstag und Bekanntmachung des Hinweises auf die Patenterteilung: **28.03.2018**
(21) Anmeldenummer: 14175896.1
(22) Anmeldetag: 07.07.2014
(51) Int. Cl.: E04F 13/08, E04F 13/14, E04F 13/074, H01R 27/02, H01R 13/64

(54) **Bausatz zum Verkleiden und Verrohren von Sanitärräumen und diesen umfassende Installationsanordnung**
Kit for cladding and plumbing sanitary rooms and installation assembly comprising the same
Kit de tubage et d'habillage de pièces sanitaires et système d'installation le comprenant

(30) Priorität: 11.07.2013 DE 102013107335
(43) Veröffentlichungstag der Anmeldung: 14.01.2015
(73) Patentinhaber: I.C.B. Innovations-Center-Bad GmbH & Co. KG, 33181 Bad Wünnenberg (DE)
(72) Erfinder:
(74) Vertreter: Wickord, Wiro

(56) Entgegenhaltungen:
- DE-B4-102004 030 712
- DE-U- 1 969 765
- GB-A- 1 387 196
- US-A1- 2002 100 235

## Beschreibung

Die Erfindung betrifft einen Bausatz zum Verkleiden und Verrohren von Sanitärräumen nach dem Oberbegriff des Patentanspruchs 1.

Ferner betrifft die Erfindung eine Installationsanordnung, welche den Sanitär-Bausatz umfasst.

Ein gattungsgemäßer Bausatz zum Verkleiden und Verrohren von Sanitärräumen sowie eine dem Bausatz umfassende Installationsanordnung sind beispielsweise aus den deutschen Patenten DE 196 39 770 C2 und DE 10 2004 030 712 B4 der Anmelderin bekannt. Mit dem Bausatz ist es gelungen, die Badrenovierung in ungewöhnlich kurzer Zeit bei gleichzeitig hoher Qualität kostengünstig durchzuführen. Dies geht insbesondere darauf zurück, dass Komponenten des Bausatzes werksseitig vorgefertigt und auf der Baustelle innerhalb kurzer Zeit montiert werden können. Durch die werksseitige Vorfertigung gelingt es insbesondere, die Anzahl der an der Renovierung beteiligten Gewerke zu reduzieren. Beispielsweise werden durch die Bereitstellung des Bausatzes die Arbeiten des Trockenbauers, des Fliesenlegers und des Installateurs kombiniert mit der Folge, dass durch das Angebot aus einer Hand besonders kostengünstig und zeitsparend gearbeitet werden kann.

Aus der GB 1 387 196 A ist ein modulares Einrichtungssystem für Gebäude bekannt mit Wand- und Deckenelementen, welche kunden- beziehungsweise vorgabenspezifisch montiert werden können. Es ist so aufgebaut, dass im Zuge der Montage elektrische Leitungen, welche den Wandelementen zugeordnet sind, über Steckverbindungen elektrisch kontaktiert werden.

Aus der US 2002/100235 A1 sind Fertigwandelemente bekannt, welche ebenfalls werksseitig vorinstallierte Elektroleitungen vorsehen und die einfache elektrische Kontaktierung von Steckdosen oder elektrischen Schaltern ermöglichen.

Aus der DE 19 69 765 U ist ein Vorwandsystem für Bäder bekannt, bei dem Elektroleitungen hinter einer vorgefertigten Wandverkleidungsplatte vorgesehen sind. Die Elektroleitungen sind im montierten Zustand des Wandelements der verkleideten Raumwandung zugeordnet und für einen außenstehenden Betrachter verdeckt.

Eine weitere Verbesserung des Bausatzes für die Modernisierung von Sanitärräumen kann erreicht werden, indem weitere Gewerke werksseitig vorbereitet beziehungsweise aus einer Hand angeboten werden können. Aufgabe der Erfindung ist es insofern, den Integrationsgrad des Bausatzes zur Verkleidung und Verrohrung von Sanitärräumen weiter zu erhöhen und die Wirtschaftlichkeit einer mittels des Bausatzes gefertigten Installationsanordnung zu verbessern.

Zur Lösung der Aufgabe weist die Erfindung die Merkmale des Patentanspruchs 1 auf.

Der besondere Vorteil der Erfindung besteht darin, dass durch das werksseitige Vorsehen von Elektroleitung und elektrischem Steckelement die Elektroinstallation vorbereitet werden kann mit der Folge, dass die Anschlussstellen beziehungsweise Steuerelemente für die Stromverbraucher oder das Heizmodul kontaktiert und für den Anschluss an eine zentrale Energieversorgung durch den Schutzkontaktstecker vorbereitet sind.

Das Steckelement definiert hierbei eine vorgegebene, immer gleiche Schnittstelle für die baustellenseitige Montage des zum Bausatz gehörenden Wandelements.

Grundidee der Erfindung ist es insofern, zusätzlich zu den werksseitig vorgefertigten Wandelementen mit den diversen Installationsleitungen die elektrischen Funktionsschnittstellen vorzubilden. An den Wandelementen festgelegte Steckdosen, Lichtschalter beziehungsweise Bedienelemente für das Heizmodul können so vollständig elektrisch kontaktiert an die Baustelle angeliefert werden. Der Arbeitsaufwand am Ort der Renovierung reduziert sich mit der Folge, dass die Renovierung schnell und bei möglichst geringer Beeinträchtigung für den Mieter beziehungsweise Eigentümer durchgeführt werden kann.

Nach der Erfindung ist eine Mehrzahl von Elektroleitungen vorgesehen, wobei an jedem zweiten Ende einer jeden Elektroleitung eine Funktionsstelle kontaktiert ist und wobei an jedem ersten freien Ende jeder Elektroleitung mechanisch unterschiedlich ausgebildete Steckelemente vorgesehen werden. Die mechanische Schnittstelle dieser Steckelemente unterscheidet sich jeweils in der Art, dass ein jedes Steckelement einzig in ein speziell für dieses Steckelement vorgesehenes Gegensteckelement einsetzbar ist. Vorteilhaft kann durch die Individualisierung der Steckelemente einer Fehlmontage vorgebeugt werden. Dadurch, dass jedes Steckelement nur in ein speziell für dieses Steckelement geeignetes Gegensteckelement eingesetzt werden kann, lässt sich eine falsche, insbesondere eine die Funktion oder die Sicherheit der Elektroinstallationsanordnung gefährdende Fehlmontage bereits werksseitig ausschließen. Es ergibt sich insofern eine einfache und sichere Möglichkeit zum Anschluss der elektrischen Funktionsstellen. Insbesondere ist es gesetzlich zulässig, die elektrische Kontaktierung baustellenseitig durch entsprechend unterwiesenes Personal durchführen zu lassen, ohne dass dieses Personal eine Ausbildung beziehungsweise eine Zertifizierung als Elektrofachkraft besitzen muss. Insbesondere können die elektrischen Installationsarbeiten durch den Monteur ausgeführt werden, welcher auch für die Anbringung der Wandelemente, die Installation der Sanitärobjekte und die weiteren Arbeiten ausgebildet und eingewiesen ist.

Nach der Erfindung wird das erste freie Ende der Elektroleitung stirnseitig oder nahe der Stirnseite auf der die Dekorschicht aufweisenden Seite aus der Trägerplatte geführt. Vorteilhaft ergibt sich durch das stirnseitige Ausführen der Elektroleitung eine besonders einfache Installation, da die zur Führung der Elektroleitung in der Trägerplatte vorgesehenen Längsausnehmungen in einfacher Weise bis in den Bereich der Stirnseite fortgeführt werden können. Dadurch, dass die Elektroleitungen über die Dekorschicht aus der Trägerplatte geführt werden, ist die elektrische Kontaktierung auf der Baustelle besonders einfach, da die Dekorseite nach dem Anbringen des Wandelements dem Monteur zugewandt ist. Hierbei kann die Elektroleitung insbesondere im oberen, der Stirnseite nahen Bereich des Wandelements über die Dekorschicht ausgeführt werden, wenn der obere Bereich von einer abgehangenen Decke oder anderen Verkleidungselementen überdeckt wird, welche nachträglich im Rahmen der Modernisierung in den Sanitärraum eingezogen wird und den Blick auf die Installationsleitungen abschirmt.

Nach einer Weiterbildung der Erfindung umfasst der Bausatz ein elektrisches Verschaltungsmodul mit einem Gehäuse, wobei das Verschaltungsmodul eine mit dem Hausanschluss verbindbare und an das Gehäuse geführte Versorgungsleitung aufweist sowie eine Mehrzahl von an dem Gehäuse von außen zugänglichen Gegensteckelementen, welche elektrisch leitend mit der Versorgungsleitung kontaktiert sind und hinsichtlich ihrer Geometrie auf die Aufnahme der an den verschiedenen freien Enden der Elektroleitung vorgesehenen Steckelemente ausgebildet sind. Vorteilhaft ergibt sich eine einfache, übersichtliche und standardisierte Anschlussmöglichkeit für die Elektroleitungen, wenn das elektrische Verschaltungsmodul mit den hinsichtlich ihrer mechanischen und elektrischen Schnittstellen auf die verschiedenen Steckelemente abgestimmten Gegensteckelemente vorgesehen wird. Ein Gehäuse des Verschaltungsmoduls kann werksseitig mit der auf den jeweiligen Renovierungsauftrag abgestimmten Anzahl von Gegensteckelementen ausgestattet und intern verkabelt werden. Vor Ort auf der Baustelle wird das Verschaltungsmodul dann durch den Monteur installiert und es werden die Steckelemente in die Gegensteckelemente eingesetzt. Allein der Anschluss an den Hausanschluss erfolgt dann durch einen Elektriker. Ebenso ist denkbar, dass das Verschaltungsmodul - etwa über einen Schüco-Stecker - an eine vorhandene Steckdose angeschlossen und auf diese Weise mit dem Hausanschluss verbunden wird. In diesem Fall kann auch beim Vorsehen des Verschaltungsmoduls auf das Hinzuziehen eines Elektrikers verzichtet werden mit der Folge, dass alle Installationsarbeiten durch den mit der Installation des-Bausatzes betrauten Monteur ausgeführt werden können.

Nach einer Weiterbildung der Erfindung können die elektrisch kontaktierten Steckelemente und die jeweils zugehörigen Gegensteckelemente formschlüssig aneinander festgelegt werden. Beispielsweise erfolgt die formschlüssige Festlegung über eine Rastverbindung. Vorteilhaft kann durch das Vorsehen der formschlüssigen Verbindung eine sichere Arretierung und damit eine dauerhafte elektrische Kontaktierung erreicht werden.
Zur Lösung der Aufgabe umfasst die Installationsanordnung einen Bausatz zum Verkleiden und Verrohren von Sanitärräumen nach einem der Ansprüche 1 bis 6 mit einer Mehrzahl von Elektroleitungen, wobei ein elektrisches Verschaltungsmodul an einer Raumdecke des Sanitärraums installiert ist, wobei die freien Enden der Elektroleitungen unterhalb der Raumdecke und/oder oberhalb einer nachträglich eingebauten abgehangenen Decke geführt und an der Raumdecke festgelegt sind und wobei die an dem ersten freien Ende vorgesehenen Steckelemente an die an dem Verschaltungsmodul vorgesehenen Gegensteckelemente festgelegt sind.

Der besondere Vorteil der Erfindung besteht darin, dass die aus den Wandelementen geführten Elektroleitungen sowie das Verschaltungsmodul übersichtlich und in einfacher Weise an der Decke des Sanitärraums festgelegt werden können. Die Installation kann dabei baustellenübergreifend regelmäßig in der gleichen Art und Weise erfolgen. Beispielsweise können zum Verdecken der Elektroleitungen und des Verschaltungsmoduls eine Zwischendecke, eine Winkelverkleidung oder ein Kabelkanal vorgesehen werden. Die Installation an der Decke behindert dabei regelmäßig nicht die flexible Nutzung des Raums und die variable Anordnung der Sanitärobjekte in dem Raum.

Nach einer bevorzugten Ausführungsform der Erfindung erstrecken sich die Elektroleitungen in den Wandelementen vorzugsweise vertikal von der Decke bis zu der Funktionsstelle. Vorteilhaft kann dann die verdeckte Lage der Elektroleitungen in den Wandelementen einzig anhand der Position der Funktionsstellen, das heißt der Lage des Lichtschalters, der Steckdose oder des Heizungsreglers, bestimmt werden. Darüber hinaus können die in der Trägerplatte des Wandelements zur Aufnahme der Elektroleitungen vorgesehenen Ausnehmungen in besonders einfacher Weise werksseitig gefertigt werden.

Nach einer Weiterbildung der Erfindung ist das elektrische Verschaltungsmodul in dem Sanitärraum im Öffnungsbereich einer Tür an der Decke festgelegt vorgesehen. Erfahrungsgemäß ist das Verschaltungsmodul für den Fall etwaiger Wartungsarbeiten dauerhaft gut zugänglich, wenn es oberhalb der Tür an der Decke festgelegt wird. Der zum Schwenken der Tür beziehungsweise Betreten des Sanitärraums erforderliche Bereich wird regelmäßig nicht durch Sanitäreinbauelemente, elektrische Zusatzgeräte wie Waschmaschinen oder Trockner, beziehungsweise für Wäschekörbe oder dergleichen genutzt werden. Vorteile bietet die Anbringung des Verschaltungsmoduls im Türbereich insbesondere dann, wenn zum Verkleiden des elektrischen Verschaltungsmoduls eine Zwischendecke mit einer Revisionsklappe vorgesehen ist, welche in den Sanitärraum hinein aufschwingt und dementsprechend funktionsnotwendig einen Freiraum unterhalb des Verschaltungsmoduls erfordert.

Aus den weiteren Unteransprüchen und der nachfolgenden Beschreibung sind weitere Vorteile, Merkmale und Einzelheiten der Erfindung zu entnehmen. Erfindungsgemäß beschriebene Merkmale und Details des Bausatzes gelten selbstverständlich auch im Zusammenhang mit der erfindungsgemäßen Installationsanordnung und umgekehrt. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Es zeigen:
- Figur 1: eine Prinzipskizze einer erfindungsgemäßen Installationsanordnung mit einer Mehrzahl von elektrosteckerfertig ausgeführten Wandelementen,
- Figur 2: einen Querschnitt durch ein Wandelement mit Elektroleitung gemäß Schnitt A-A in Figur 1 und
- Figur 3: eine Prinzipdarstellung der Montageanordnung für die Installationsanordnung nach Figur 1.

Eine erfindungsgemäße Installationsanordnung weist als wesentliche Komponenten eine Mehrzahl von Wandelementen 1, ein elektrisches Verschaltungsmodul 2 sowie eine im Rahmen der Badmodernisierung nachträglich angebrachte abgehangene Decke 3 auf. Zwei Wandelemente 1.1 weisen hierbei Steckdosen 4 als elektrische Funktionsstellen auf. Ein weiteres Wandelement 1.2 weist als elektrische Funktionsstelle einen Lichtschalter 5 zum Schalten einer Deckenlampe 6 auf. Jeweils sind in den Wandelementen 1.1, 1.2 vertikal von der Funktionsstelle 4, 5 zu der Decke 3 zugewandten Stirnseiten der Wandelemente 1.1, 1.2 Elektroleitungen 7 geführt.

Die werksseitig gefertigten Wandelemente 1 weisen in ihrer Grundstruktur eine Trägerplatte 9 und eine auf der Trägerplatte 9 ausgebildete Dekorschicht 10 auf. Die Dekorschicht 10 ist exemplarisch durch eine Mehrzahl von Fliesen 11 gebildet. Im Bereich der Trägerplatte 9 ist zur Aufnahme der Elektroleitungen 7 die Ausnehmung 8 nach Art einer Längsnut gefertigt. Weitere, nicht dargestellte Wandelemente 1 des Bausatzes können beispielsweise zur Anbringung von Sanitärobjekten, beispielsweise Waschtischen oder Toiletten vorgesehen sein und dementsprechend Installationsleitungen für die Kalt- beziehungsweise Warmwasserführung umfassen.

Die Elektroleitungen 7 werden stirnseitig mit einem ersten freien Ende derselben aus den zugeordneten Wandelementen 1.1, 1.2 herausgeführt. An dem ersten freien Ende ist hierbei jeweils ein Steckelement 12.1, 12.2, 12.3 ausgebildet, welches hinsichtlich seiner mechanischen Schnittstellengeometrie einmalig ist und sich einzig in ein an dem elektrischen Verschaltungsmodul 2 vorgesehenes Gegensteckelement 13.1, 13.2, 13.3 einsetzen lässt. Darüber hinaus ist ein der Deckenlampe 6 und dem Verschaltungsmodul 2 zugeordnetes Steckerpaar 14.1, 14.2 vorgesehen, welches wiederum eine mechanisch individuelle Schnittstellengeometrie aufweist und zur elektrischen Kontaktierung von Deckenlampe 6 und Verschaltungsmodul 2 vorgesehen ist.

Das Verschaltungsmodul 2 ist bevorzugt oberhalb der abgehangenen Decke 3 im Bereich einer Revisionsklappe 15 installiert und an einer Raumdecke 20 festgelegt. Die Revisionsklappe 15 kann zwecks Realisierung eines Zugangs zum Verschaltungsmodul 2 in den Sanitärraum hinein geöffnet werden. Sie überstreicht hierbei einen Schwenkbereich 16.

Das Verschaltungsmodul 2 ist über eine Versorgungsleitung 17 an einen Hausanschluss 18 angeschlossen. Insbesondere kann vorgesehen sein, dass an dem freien Ende der Versorgungsleitung 17 ein Schüco-Stecker vorgesehen ist zum Einsetzen in eine handelsübliche Steckdose.

Über das elektrische Verschaltungsmodul 2 werden die diversen elektrischen Funktionsstellen miteinander verbunden beziehungsweise elektrisch kontaktiert. Beispielsweise können die dem Lichtschalter 5 beziehungsweise der Deckenlampe 6 zugeordneten und an dem Gehäuse 19 des Verschaltungsmoduls 2 festgelegten Gegensteckelemente 13.3, 14.1 in dem Verschaltungsmodul 2 so verkabelt werden, dass mittels des Lichtschalters 5 die Deckenlampe 6 geschaltet wird. Die Verkabelung des Verschaltungsmoduls 2 erfolgt dabei werksseitig, sodass bei der Montage vor Ort auf der Baustelle jeweils nur noch die Steckelemente 12.1, 12.2, 12.3, 14.1 in die zugeordneten Gegensteckelemente 13.1, 13.2, 13.3, 14.2 eingesteckt werden müssen.

Die mechanischen Schnittstellen der Steckelemente 12.1, 12.2, 12.3, 14.1 sowie der zugehörigen Gegensteckelemente 13.1, 13.2, 13.3, 14.2 sind derart individuell gestaltet, dass kein Steckelement 12.1, 12.2, 12.3, 14.1 in ein anderes als das spezifisch hierfür vorgesehene Gegensteckelement 13.1, 13.2, 13.3, 14.2 eingesetzt werden kann. Beispielsweise kann das dem Lichtschalter 5 zugeordnete Steckelement 12.3 einzig in das Gegensteckelement 13.3 eingesetzt werden, welches intern mit dem der Deckenlampe 6 Gegensteckelement 14.2 verbunden ist.

## Patentansprüche

1. Bausatz zum Verkleiden und Verrohren von Sanitärräumen mit einer Mehrzahl von werkseitig vorgefertigten Wandelementen (1, 1.1, 1.2), wobei die Wandelemente (1, 1.1, 1.2) eine Trägerplatte (9) und eine mit der Trägerplatte (9) verbundene Dekorschicht (10) umfassen und wobei in mindestens einem Wandelement (1, 1.1, 1.2) in der Trägerplatte (9) Elektroleitungen (7) vorgesehen sind, welche sich über einen Teil der Höhe des mindestens einen Wandelements (1, 1.1, 1.2) erstrecken, und mit mindestens einer den Elektroleitungen (7) zugeordneten Funktionsstelle (4, 5), welche als eine Anschlussstelle (4) oder ein Steuerelement (5) für einen Stromverbraucher (6) ausgebildet ist, wobei eine werksseitig in dem Wandelement (1, 1.1, 1.2) installierte Elektroleitung (7) mit einem ersten freien Ende derselben, welches zum Anschluss an eine Hausinstallation (18) vorgesehen ist, ein Steckelement (12.1, 12.2, 12.3, 14.1) aufweist, welches nach Art eines Schutzkontakts ausgebildet ist und welches vorgesehen ist für die mechanische und elektrische Kontaktierung mit einem Gegensteckelement (13.1, 13.2, 13.3, 14.2), und wobei ein zweites Ende der Elektroleitung (7) mit einer Funktionsstelle (4, 5) verbunden ist, welche als Anschlussstelle (4) oder Steuerelement (5) für den Stromverbraucher (6) vorgesehen ist, **dadurch gekennzeichnet, dass** eine Mehrzahl von Elektroleitungen (7) vorgesehen ist, wobei das zweite Ende jeder Elektroleitung (7) mit einer Funktionsstelle (4, 5) verbunden ist, wobei die ersten freien Enden der Elektroleitungen (7) aus dem Wandelement (1, 1.1, 1.2) herausgeführt sind, wobei besagte Steckelemente (12.1, 12.2, 12.3, 12.4) an jedem ersten freien Ende jeder Elektroleitung (7) mechanisch unterschiedlich ausgebildet sind, wobei die mechanische Schnittstelle dieser Steckelemente sich jeweils in der Art unterscheidet, dass jedes Steckelement (12.1, 12.2, 12.3, 14.1) einzig in ein speziell für dieses Steckelement (12.1, 12.2, 12.3, 14.1) vorgesehenes Gegensteckelement (13.1, 13.2, 13.3, 14.2) einsetzbar ist, und wobei das erste freie Ende der Elektroleitung (7) stirnseitig und/oder auf einer die Dekorschicht (10) aufweisenden Vorderseite aus der Trägerplatte (9) geführt ist.

2. Bausatz nach Anspruch 1, **dadurch gekennzeichnet, dass** ein elektrisches Verschaltungsmodul (2) mit einem Gehäuse vorgesehen ist, wobei das elektrische Verschaltungsmodul (2) eine mit dem Hausanschluss (18) verbindbare und aus dem das Gehäuse (19) geführte Versorgungsleitung (17) aufweist und/oder eine Mehrzahl von an dem Gehäuse (19) von außen zugänglich vorgesehenen Gegensteckelementen (13.1, 13.2, 13.3, 14.2) aufweist, welche elektrisch leitend intern verbunden und/oder mit der Versorgungsleitung (17) kontaktiert sind und hinsichtlich ihrer Geometrie für die Aufnahme der an den freien Enden der Elektroleitungen (7) vorgesehenen Steckelemente (12.1, 12.2, 12.3, 14.1) ausgebildet ist.

3. Bausatz nach Anspruch 2, **dadurch gekennzeichnet, dass** an dem elektrischen Verschaltungsmodul (2) wenigstens zwei und bevorzugt vier oder mehr Gegensteckelemente (13.1, 13.2, 13.3, 14.2) vorgesehen sind, welche sich alle hinsichtlich ihrer mechanischen Schnittstellengeometrie derart unterscheiden, dass jeweils nur ein Steckelement (12.1, 12.2, 12.3, 14.1) an ein Gegensteckelement (13.1, 13.2, 13.3, 14.2) ansetzbar ist.

4. Bausatz nach einem der Ansprüche 1 bis 3, **dadurch gekennzeichnet, dass** elektrisch kontaktierte Steckelemente (12.1, 12.2, 12.3, 14.1) und Gegensteckelemente (13.1, 13.2, 13.3, 14.2) formschlüssig aneinander festgelegt sind.

5. Bausatz nach einem der Ansprüche 1 bis 4, **dadurch gekennzeichnet, dass** zum formschlüssigen Verbinden von Steckelementen (12.1, 12.2, 12.3, 14.1) und Gegensteckelementen (13.1, 13.2, 13.3, 14.2) eine Rastverbindung vorgesehen ist mit einer Ausnehmung und einer relativ beweglich zu der Ausnehmung ausgebildeten, in die Ausnehmung einsetzbaren Rastnase.

6. Installationsanordnung umfassend einen Bausatz zum Verkleiden und Verrohren von Sanitärräumen nach einem der Ansprüche 1 bis 5 mit einer Mehrzahl von Elektroleitungen (7), wobei ein elektrisches Verschaltungsmodul (2) an einer Raumdecke (20) des Sanitärraums installiert ist, wobei freie Enden der Elektroleitungen (7) unterhalb der Raumdecke (20) und/oder oberhalb einer nachträglich eingebauten abgehangenen Decke (3) geführt und/oder an der Raumdecke (20) festgelegt sind, und wobei die an dem ersten freien Ende vorgesehenen Steckelemente (12.1, 12.2, 12.3, 14.1) an die an dem Verschaltungsmodul (2) vorgesehenen Gegensteckelemente (13.1, 13.2, 13.3, 14.2) festgelegt sind.

7. Installationsanordnung nach Anspruch 6, **dadurch gekennzeichnet, dass** die Elektroleitungen (7) sich von einer der Raumdecke (20) und/oder der abgehangenen Decke (3) zugewandten Stirnseite der Wandelemente (1, 1.1, 1.2) vertikal bis zu der Funktionsstelle (4, 5) erstrecken.

8. Installationsanordnung nach Anspruch 6 oder 7, **dadurch gekennzeichnet, dass** das elektrische Verschaltungsmodul (2) in dem Sanitärraum im Öffnungsbereich der Tür an der Raumdecke (20) festgelegt ist.

## Claims

1. Kit for cladding and plumbing sanitary rooms comprising a plurality of wall elements (1, 1.1, 1.2) prefabricated ex works, the wall elements (1, 1.1, 1.2) including a carrier plate (9) and a decorative layer (10) connected to the carrier plate (9), and electrical lines (7) being provided in the carrier plate (9) in at least one wall element (1, 1.1, 1.2) and extending over part of the height of the at least one wall element (1, 1.1, 1.2), and comprising at least one functional location (4, 5) assigned to the electrical lines (7) and formed as a connection point (4) or as a control element (5) for a power load (6), an electrical line (7) which is installed in the wall element (1, 1.1, 1.2) ex works having, at a first free end thereof which is provided for connection to a house installation (18), a plug element (12.1, 12.2, 12.3, 14.1) which is formed in the manner of a protective contact and which is provided for mechanical and electrical contacting with a mating plug element (13.1, 13.2, 13.3, 14.2), and a second end of the electrical line (7) being connected to a functional location (4, 5) which is provided as a connection point (4) or control element (5) for the power load (6), **characterised**
**in that** a plurality of electrical lines (7) are provided, the second end of each electrical line (7) being connected to a functional location (4, 5), the first free ends of the electrical lines (7) passing out of the wall element (1, 1.1, 1.2), said plug elements (12.1, 12.2, 12.3, 12.4) being formed mechanically differently at each first free end of each electrical line (7), the mechanical interface of these plug elements being different in nature in each case in such a way that each plug element (12.1, 12.2, 12.3, 14.1) can be inserted individually into a mating plug element (13.1, 13.2, 13.3, 14.2) provided specifically for said plug element (12.1, 12.2, 12.3, 14.1), and the first free end of the electrical line (7) passing out of the carrier plate (9) at the end face and/or on a front face having the decorative layer (10).

2. Kit according to claim 1, **characterised in that** an electrical wiring module (2) comprising a housing is provided, the electrical wiring module (2) having a supply line (17), which is connectable to the house connection (18) and passes out of the housing (19), and/or a plurality of mating elements (13.1, 13.2, 13.3, 14.2), which are provided on the housing (19) so as to be accessible from the outside and which are electrically conductively connected internally and/or contacted with the supply line (17), and being formed, in terms of the shape thereof, for receiving the plug elements (12.1, 12.2, 12.3, 14.1) provided at the free ends of the electrical lines (7).

3. Kit according to claim 2, **characterised in that** at least two and preferably four or more mating plug elements (13.1, 13.2, 13.3, 14.2) are provided on the electrical wiring module (2), and are all different in terms of the mechanical interface shape thereof in such a way that only one plug element (12.1, 12.2, 12.3, 14.1) can be placed on each mating plug element (13.1, 13.2, 13.3, 14.2).

4. Kit according to any of claims 1 to 3, **characterised in that** electrically contacting plug elements (12.1, 12.2, 12.3, 14.1) and mating plug elements (13.1, 13.2, 13.3, 14.2) are fixed to one another in a positive fit.

5. Kit according to any of claims 1 to 4, **characterised in that** a latch connection, comprising a recess and a latch tab movable relative to the recess and insertable into the recess, is provided for connecting plug elements (12.1, 12.2, 12.3, 14.1) and mating plug elements (13.1, 13.2, 13.3, 14.2) in a positive fit.

6. Installation arrangement comprising a kit for cladding and plumbing sanitary rooms according to any of claims 1 to 5, comprising a plurality of electrical lines (7), an electrical wiring module (2) being installed on a room ceiling (20) of the sanitary room, free ends of the electrical lines (7) passing under the room ceiling (20) and/or over a retrofitted hung ceiling (3) and/or fixed to the room ceiling (20), and the plug elements (12.1, 12.2, 12.3, 14.1) provided on the first free end being fixed to the mating plug elements (13.1, 13.2, 13.3, 14.2) provided on the wiring module (2).

7. Installation arrangement according to claim 6, **characterised in that** the electrical lines (7) extend vertically as far as the functional location (4, 5) from an end face of the wall elements (1, 1.1, 1.2) facing the room ceiling (20) and/or the hung ceiling (3).

8. Installation arrangement according to either claim 6 or claim 7, **characterised in that** the electrical wiring module (2) is fixed on the room ceiling (20) in the opening region of the door in the sanitary room.

## Revendications

1. Kit de tubage et d'habillage de pièces sanitaires comprenant une pluralité d'éléments muraux (1, 1.1, 1.2) préfabriqués côté usine, dans lequel les éléments muraux (1, 1.1, 1.2) comprennent une plaque de support (9) et une couche décorative (10) reliée à la plaque de support (9), et dans lequel des lignes électriques (7) sont ménagées dans la plaque de support (9) dans au moins un élément mural (1, 1.1, 1.2), lesquelles s'étendent sur une partie de la hauteur de l'au moins un élément mural (1, 1.1, 1,2), et comprennent au moins un point fonctionnel (4, 5) associé aux lignes électriques (7), lequel est réalisé comme un point de raccordement (4) ou comme un élément de commande (5) pour un consommateur de courant (6), dans lequel une ligne électrique (7) installée côté usine dans l'élément mural (1, 1.1, 1.2) présente, avec une première extrémité libre de celle-ci, laquelle extrémité est ménagée pour le raccordement à une installation domestique (18), un élément d'enfichage (12.1, 12.2, 12,3, 14.1) qui est réalisé à la manière d'un élément de courant de sécurité et est ménagé pour la mise en contact mécanique et électrique avec un contre-élément d'enfichage (13.1, 13.2, 13.3, 14.2), et dans lequel une deuxième extrémité de la ligne électrique (7) est reliée à un point fonctionnel (4, 5) qui est ménagé pour le consommateur de courant (6) comme point de raccordement (4) ou comme élément de commande (5), **caractérisé en ce**
**qu'**une pluralité de lignes électriques (7) est ménagée, dans lequel la deuxième extrémité de chaque ligne électrique (7) est reliée à un point fonctionnel (4, 5), dans lequel les premières extrémités libres des lignes électriques (7) sont menées hors de l'élément mural (1, 1.1, 1.2), dans lequel lesdits éléments d'enfichage (12,1, 12.2, 12,3, 12,4) sont réalisés sur chaque première extrémité libre de chaque ligne électrique (7) de manière mécaniquement différente, dans lequel l'interface mécanique de ces éléments d'enfichage se distingue respectivement de sorte que chaque élément d'enfichage (12.1, 12.2, 12.3, 14.1) peut être uniquement utilisé dans un contre-élément d'enfichage (13.1, 13.2, 13.3, 14.2) ménagé spécialement pour cet élément d'enfichage (12.1, 12.2, 12.3, 14.1), et dans lequel la première extrémité libre de la ligne électrique (7) est menée hors de la plaque de support (9) côté frontal et/ou sur un côté avant présentant la couche décorative (10).

2. Kit selon la revendication 1, **caractérisé en ce qu'**un module de câblage (2) électrique comprenant un boîtier est ménagé, dans lequel kit le module de câblage (2) électrique présente une ligne d'alimentation (17) menée hors du boîtier (19) et raccordable au raccord domestique (18) et/ou présente une pluralité de contre-éléments d'enfichage (13.1, 13.2, 13.3, 14.2) ménagés sur le boîtier (19) de manière accessible depuis l'extérieur, lesquels sont raccordés de manière interne en étant électroconducteurs et/ou sont en contact avec la ligne d'alimentation (17) et sont réalisés, quant à leur géométrie, pour le logement des éléments d'enfichage (12.1, 12.2, 12.3, 14.1) ménagés sur les extrémités libres des lignes électriques (7).

3. Kit selon la revendication 2, **caractérisé en ce qu'**au moins deux, de préférence quatre ou plus contre-éléments d'enfichage (13.1, 13.2, 13.3, 14.2) sont ménagés sur le module de câble (2) électrique, lesquels se distinguent tous quant à leur géométrie d'interface mécanique de sorte que respectivement un seul élément d'enfichage (12.1, 12.2, 12.3, 14.1) peut être utilisé sur un contre-élément d'enfichage (13.1, 13.2, 13.3, 14.2).

4. Kit selon l'une quelconque des revendications 1 à 3, **caractérisé en ce que** des éléments d'enfichage (12.1, 12.2, 12.3, 14.1) et des contre-éléments d'enfichage (13.1, 1.3.2, 13.3, 14.2) mis en contact électriquement sont fixés les uns aux autres par adhérence de forme.

5. Kit selon l'une quelconque des revendications 1 à 4, **caractérisé en ce que** pour la liaison par adhérence de forme d'éléments d'enfichage (12.1, 12.2, 12.3, 14.1) et de contre-éléments d'enfichage (13.1, 13.2, 13.3, 14.2), une liaison d'encliquetage est ménagée à l'aide d'un évidement et d'un ergot d'encliquetage insérable dans l'évidement, réalisé de manière déplaçable par rapport à l'évidement.

6. Agencement d'installation comprenant un kit de tubage et d'habillage de pièces sanitaires selon l'une quelconque des revendications 1 à 5, comprenant une pluralité de lignes électriques (7), dans lequel agencement un module de câblage (2) électrique est installé sur un plafond (20) de la pièce sanitaire, dans lequel des extrémités libres des lignes électriques (7) sont menées en dessous du plafond (20) et/ou au-dessus d'un plafond suspendu (3), installé ultérieurement, et/ou sont fixées au plafond (20), et dans lequel les éléments d'enfichage (12,1, 12.2, 12.3, 14.1) ménagés sur la première extrémité libre sont fixés sur les contre-éléments d'enfichage (13.1, 13.2, 13.3, 14.2) ménagés sur le module de câblage (2).

7. Agencement d'installation selon la revendication 6, **caractérisé en ce que** les lignes électriques (7) s'étendent d'un côté frontal des éléments muraux (1, 1.1, 1.2), tourné vers le plafond (20) et/ou vers le plafond suspendu (3), verticalement jusqu'au point fonctionnel (4, 5).

8. Agencement d'installation selon la revendication 6 ou 7, **caractérisé en ce que** le module de câblage (2) électrique est fixé au plafond (20) dans la pièce sanitaire dans la zone d'ouverture de la porte.
